# FASCICULE DE BREVET EUROPEEN

(11) **EP 1 028 490 B1**
(45) Date de publication et mention de la délivrance du brevet: **05.06.2002**
(21) Numéro de dépôt: 00400335.6
(22) Date de dépôt: 08.02.2000
(51) Int. Cl.: H01R 12/04

(54) **Raccord coaxial pour relier deux cartes de circuit imprimé**
Koaxialverbinder zum Verbinden von zwei Leiterplatten
Coaxial connector for connecting two printed circuit boards

(30) Priorité: 11.02.1999 FR 9901635
(43) Date de publication de la demande: 16.08.2000
(73) Titulaire: RADIALL, 93116 Rosny-Sous-Bois (FR)
(72) Inventeur: Gonzales, Olivier, 38500 Saint Nicolas de Macherin (FR)
(74) Mandataire: Leszczynski, André

(56) Documents cités:
- EP-A- 0 582 145
- US-A- 4 511 196
- PATENT ABSTRACTS OF JAPAN vol. 016, no. 240 (E-1211), 3 juin 1992 (1992-06-03) & JP 04 048802 A (FUJITSU LTD), 18 février 1992 (1992-02-18)

## Description

La présente invention concerne un raccord coaxial pour relier deux cartes de circuit imprimé.

Pour établir une liaison coaxiale entre deux cartes de circuit imprimé parallèles et voisines, on connaît les connecteurs coaxiaux, qui sont des dispositifs du type constitué par deux éléments de connecteur, lesquels sont brasés chacun sur une carte de circuit imprimé et peuvent s'accoupler l'un à l'autre lorsqu'on rapproche les deux cartes de circuit imprimé l'une de l'autre. (voir par exemple EP 582 145)

Ces connecteurs coaxiaux donnent satisfaction en ce qui concerne leurs propriétés électriques.

En revanche, ils soulèvent quelques difficultés lorsqu'il s'agit d'en disposer une pluralité entré deux cartes de circuit imprimé car le mode d'accouplement de leurs éléments de connecteur requiert un positionnement très précis de chacun d'eux sur les cartes.

En effet, chaque élément de connecteur doit se trouver exactement dans l'axe de l'élément de connecteur avec lequel il doit s'accoupler, ce qui n'est possible que si les positions relatives des éléments de connecteur entre eux sur une carte, sont rigoureusement identiques aux positions relatives des éléments de connecteur correspondant sur l'autre carte.

En outre, l'interface d'accouplement doit présenter exactement le même débattement axial d'un connecteur à l'autre, ce qui n'est pas facile à obtenir même si les connecteurs sont tous identiques car deux éléments de connecteurs d'une même carte ne se trouvent pas forcément rigoureusement dans le même plan, du fait notamment de leur brasage sur la carte.

Par ailleurs, les connecteurs coaxiaux connus ont une hauteur relativement importante à l'état connecté, ce qui fixe une limite inférieure à la distance à laquelle il est possible de rapprocher les deux cartes de circuit imprimé ainsi connectées.

Enfin, les éléments de connecteur d'un connecteur coaxial présentent chacun une certaine complexité de structure qui rend ces connecteurs relativement délicats et coûteux à fabriquer.

La présente invention vise à fournir un raccord coaxial entre deux cartes de circuit imprimé qui ne présente pas les inconvénients rappelés ci-dessus et procure par ailleurs d'autres avantages qui apparaîtront dans la suite de la description.

La présente invention a pour objet un raccord coaxial pour relier deux cartes de circuit imprimé qui est caractérisé par le fait qu'il comporte:
- un conducteur externe cylindrique, muni, à une première de ses deux bases, d'au moins une patte de montage destinée à entrer en contact électrique avec une piste conductrice d'une première carte de circuit imprimé et, à sa seconde base, d'au moins une patte de contact destinée à entrer en contact électrique avec une piste conductrice d'une seconde carte de circuit imprimé,
- un isolant tubulaire logé à l'intérieur dudit conducteur externe et dans lequel est ménagé un passage traversant s'étendant d'une base à l'autre dudit conducteur externe et
- un conducteur interne logé dans le passage traversant de l'isolant tubulaire et comportant, dépassant de l'isolant tubulaire du côté de la première base du conducteur externe, une patte de montage destinée à entrer en contact électrique avec une piste conductrice de la première carte de circuit imprimé et, dépassant de l'isolant tubulaire du côté de la seconde base du conducteur externe, une patte de contact destinée à entrer en contact électrique avec une piste conductrice de la seconde carte de circuit imprimé.

Les pattes de montage et/ou les pattes de contact peuvent être assujetties aux pistes des cartes ou venir en pression contre celles-ci.

Dans un mode de réalisation particulier de l'invention, les pattes de contact sont conformées en languettes élastiquement déformables s'étendant depuis le conducteur dans une direction oblique par rapport au plan des deux cartes de circuit imprimé et terminées par une zone d'appui sensiblement parallèle au plan des deux cartes de circuit imprimé, zone d'appui par laquelle lesdites pattes de contact viennent s'appliquer contre la seconde carte de circuit imprimé.

Dans ce mode de réalisation, le contact électrique entre les pattes de contact et les pistes conductrices de la seconde carte de circuit imprimé s'établissent en mettant les pattes de contact en pression contre les pistes de la seconde carte au moment où cette dernière est rapprochée de la première carte de contact.

Ce mode de réalisation présente l'avantage d'absorber les écarts de positionnement entre les deux cartes de circuit imprimé, notamment dans le cas où les deux cartes de circuit imprimé sont reliées par plusieurs raccords coaxiaux selon l'invention.

En outre, dans ce mode de réalisation, chaque zone d'appui vient au contact d'une piste conductrice de la seconde carte de circuit imprimé en effectuant un léger glissement contre cette piste du fait de la déformation de la languette, ce qui entraîne un auto-nettoyage des surfaces de contact et garantit une bonne liaison électrique entre les pattes de contact et les pistes conductrices.

Dans ce mode de réalisation, les deux cartes de circuit imprimé peuvent être séparées l'une de l'autre sans que le raccord ne subisse aucune traction, ce qui préserve les pattes de montage de sollicitations mécaniques d'arrachement.

Ces dernières pattes de montage peuvent, selon l'invention, être assujetties à la première carte de circuit imprimé par brasure ou soudage en surface de la carte de circuit imprimé ou par brasure ou soudage dans des trous métallisés de cette dernière.

L'assujettissement peut également être réalisé par insertion en force dans des trous métallisés à l'aide de broches de type "press-fit".

Dans un mode de réalisation préféré de l'invention, le conducteur externe est réalisé d'un seul tenant par découpage et roulage d'une feuille métallique.

Dans un autre mode de réalisation de l'invention, compatible avec le précédent, le conducteur interne est formé par une bande métallique recourbée à chacune dé ses extrémités, ces parties recourbées constituant la patte de contact et la patte de montage du conducteur interne.

Dans un tel cas, le passage traversant de l'isolant tubulaire peut être avantageusement désaxé par rapport au conducteur externe pour allonger les pattes de contact et de montage du conducteur interne sans accroître l'encombrement global du raccord sur la carte.

Dans une variante particulière de ce mode de réalisation, la bande constituant le conducteur interne est roulée dans sa partie médiane comprise entre la patte de contact et la patte de montage, de manière à constituer un conducteur interne tubulaire plus rigide.

Dans un autre mode de réalisation de l'invention, les pattes de contact et/ou les pattes de montage sont recourbées vers l'intérieur du cylindre constituant le conducteur externe, afin de réduire l'encombrement du raccord sur la carte.

Dans un premier mode de réalisation particulier de l'invention, l'isolant tubulaire est réalisé par simple moulage et s'assemble avec les conducteurs interne et externe.

A cet effet, l'isolant peut comporter une fente latérale reliant son passage traversant à l'une de ses génératrices et permettant l'introduction par translation radiale du conducteur interne. Une telle fente est particulièrement utile lorsque les pattes de contact et de montage du conducteur interne ont déjà été recourbées et ne se trouvent plus dans l'axe de sa partie médiane.

Lorsque les pattes de montage et de contact se trouvent dans le prolongement de la partie médiane du conducteur interne, le conducteur interne peut être introduit dans le passage traversant de l'isolant par translation axiale.

Dans un deuxième mode de réalisation particulier de l'invention, l'isolant tubulaire est réalisé par surmoulage autour du conducteur interne.

Dans les deux modes de réalisation précédents, l'isolant tubulaire, comportant ou non le conducteur interne, est introduit dans le conducteur externe où il est retenu par encliquetage.

Dans un troisième mode de réalisation particulier de l'invention, l'isolant tubulaire est réalisé par surmoulage sur le conducteur interne et sur le conducteur externe, convenablement positionnés l'un par rapport à l'autre dans le moule, ce qui permet d'obtenir le raccord selon l'invention en une seule opération de moulage, sans qu'aucune opération de montage ou d'assemblage entre les différentes parties constitutives du raccord ne soit requise.

Dans ce mode de réalisation, le surmoulage des conducteurs interne et externe peut s'accompagner de la formation d'une enveloppe isolante recouvrant la paroi extérieure du conducteur externe.

Dans un mode de réalisation particulier de l'invention, l'isolant tubulaire présente, du côté de la seconde base de conducteur externe, une surface plane donnant prise à des buses d'aspiration d'un dispositif de préhension de type "pick and place", qui est couramment utilisé dans le domaine de l'invention.

Le raccord coaxial selon l'invention présente une structure qui permet de lui donner de très petites dimensions et de l'utiliser dans des applications miniatures telles que la téléphonie. A titre d'exemple, le raccord selon l'invention peut présenter une hauteur hors tout de l'ordre de 3mm.

Sa grande simplicité structurelle permet en outre de le réaliser par des moyens simples et économiques tout en lui conférant une grande fiabilité.

Dans le but de mieux faire comprendre l'invention, on va en décrire maintenant des modes de réalisation donnés à titre d'exemples non limitatifs de la portée de l'invention, en référence aux dessins annexés dans lesquels :
- la figure 1 est une vue en perspective d'un raccord selon un premier mode de réalisation de l'invention,
- la figure 2 est une vue en élévation latérale du raccord de la figure 1 utilisé pour relier électriquement deux cartes de circuit imprimé,
- la figure 3 est une vue analogue à la figure 1 représentant un raccord selon un autre mode de réalisation de l'invention,
- la figure 4 est une vue en élévation latérale selon la flèche IV du raccord de la figure 3,
- la figure 5 est une vue de dessus de la figure 4,
- la figure 6 représente, en perspective, une partie d'un conducteur interne selon un autre mode de réalisation de l'invention,
- la figure 7 est une vue en perspective d'un raccord selon un autre mode de réalisation de l'invention,
- la figure 8 est une vue en élévation du raccord de la figure 7.

Dans le mode de réalisation des figures 1 et 2, le raccord coaxial 1 comprend un conducteur externe 2 formé par découpage et roulage d'une bande métallique en un cylindre fendu selon une de ses génératrices 3.

A la base inférieure 4 (par rapport au dessin) du cylindre, deux pattes de montage 5 s'étendent perpendiculairement à l'axe dudit cylindre, vers l'extérieur de celui-ci.

A la base supérieure 6 du cylindre, deux pattes de contact 7 s'étendent dans une direction oblique par rapport à l'axe du cylindre, également vers l'extérieur de celui-ci.

Chaque patte de contact 7 se termine par une zone d'appui plane 8 en forme de portion d'anneau coaxiale au cylindre, qui est sensiblement perpendiculaire à l'axe du cylindre.

On remarque que chaque patte de montage 5 est la projection suivant l'axe du cylindre d'une des pattes de contact 7.

Le raccord 1 comporte également un conducteur interne 9 qui est une bande de type "strip line" recourbée à chacune de ses extrémités pour former d'une part une patte de montage 10 s'étendant perpendiculairement à l'axe du cylindre et d'autre part une patte de contact 11 inclinée et terminée par une zone d'appui 12 similaire à celles des pattes de contact du conducteur externe.

La partie médiane du conducteur interne 9 est noyée dans un isolant tubulaire 13 réalisé autour de cette partie médiane par surmoulage puis inséré avec le conducteur interne 9 à l'intérieur du conducteur externe 2.

L'introduction de l'isolant dans le conducteur externe peut s'opérer de deux manières différentes.

On peut, d'une part, écarter les bords en regard de la fente latérale 3 du conducteur externe en déformant ce dernier élastiquement pour introduire l'isolant et le conducteur interne axialement, les pattes de montage 10 et de contact 11 du conducteur interne se trouvant à la verticale de la fente 3 ainsi agrandie.

On peut, d'autre part, insérer axialement l'isolant dans le conducteur externe avant de recourber l'une au moins des pattes de contact et de montage du conducteur interne, puis recourber cette patte une fois l'isolant mis en place dans le conducteur externe.

L'isolant est maintenu axialement dans le conducteur externe par encliquetage, grâce à des découpes appropriées (non représentées sur les figures 1 et 2) réalisées dans la paroi du conducteur externe, comme cela sera décrit en référence aux figures 3 à 5.

Comme on le voit à la figure 2, les pattes de montage 5, 10 sont brasées sur des pistes conductrices d'une première carte de circuit imprimé 14, tandis que les pattes de contact 7, 11 se trouvent en regard d'une deuxième carte de circuit imprimé 15 parallèle à la première.

Du fait que les pattes de montage 5 du conducteur externe 2 sont décalées par rapport à l'axe du cylindre en direction opposée à la patte de montage 10 du conducteur interne, elles forment, avec cette patte de montage du conducteur interne, un triangle de sustentation dont le barycentre correspond sensiblement à la projection selon l'axe du cylindre du centre de gravité du raccord.

En d'autres termes, cet agencement des pattes de montage garantit que chacune d'elles repose convenablement contre la première carte de circuit imprimé.

Le même agencement des pattes de contact 7, 11 assure également que chacune d'elles peut s'appliquer contre la deuxième carte de circuit imprimé.

La mise en contact électrique des pattes de contact 7, 11 avec les pistes conductrices de la deuxième carte de circuit imprimé 15 s'effectue en rapprochant les deux cartes l'une de l'autre et en écrasant les pattes de contact 7, 11.

Dans le mode de réalisation des figures 3, 4 et 5, sur lesquelles les éléments identiques à ceux précédemment décrits portent les mêmes numéros de référence, le conducteur externe 2' est sensiblement identique au conducteur externe précédemment décrit, à la différence près que sa fente latérale 3' est plus large, ce qui réduit la mesure dans laquelle il doit être déformé pour permettre l'introduction axiale de l'isolant tubulaire 13' entourant le conducteur interne.

En outre, le conducteur externe 2' comporte, sur chaque bord de sa fente, des harpons 16 découpés dans l'épaisseur de sa paroi et dirigés vers l'intérieur du cylindre pour prendre appui sur un épaulement 17 de l'isolant tubulaire découpé à cet effet en regard desdits harpons.

L'isolant tubulaire 13' est ici réalisé par simple moulage et comporte une fente latérale 18 qui s'étend depuis une de ses génératrices jusqu'au-delà de son axe.

La fente 18 débouche vers l'extérieur par un chanfrein 19 qui permet l'introduction en force du conducteur interne 9 avec ses extrémités recourbées formant la patte de montage 10 et la patte de contact 11.

Le conducteur interne 9 comporte un ou plusieurs bossages 20 dans sa partie médiane en saillie de sa face opposée aux pattes de montage et de contact.

La fente de l'isolant tubulaire a une largeur plus grande que l'épaisseur de la bande constituant le conducteur interne mais plus petite que l'épaisseur hors-tout de ce conducteur interne, bossages compris. Les bossages 20 immobilisent le conducteur interne dans l'isolant.

Le fonctionnement du raccord des figures 3, 4 et 5, est identique à celui du raccord de la figure 2.

Sur la figure 6, on a représenté un conducteur interne 9" selon un autre mode de réalisation de l'invention.

Ce conducteur interne comporte une partie médiane roulée 22 qui lui confère une forme cylindrique.

Cette forme cylindrique présente plusieurs avantages.

Tout d'abord, elle est plus propice à la réalisation d'une ligne coaxiale.

D'autre part, elle rigidifie la partie médiane du conducteur interne, ce qui a pour effet d'empêcher cette partie médiane de se courber sous l'effet de la pression subie par la seconde carte de circuit imprimé. Il en résulte que les seuls efforts que ce conducteur interne peut transmettre à sa patte de montage sont normaux aux plans des cartes de circuit imprimé, ce qui préserve la brasure de cette patte de montage de contraintes transversales qui seraient préjudiciables à sa longévité.

Dans les modes de réalisation précédents, le maintien de la partie médiane du conducteur interne parallèlement à l'axe du cylindre était assuré par l'isolant.

Dans le mode de réalisation des figures 7 et 8, le raccord 2" comporte des pattes de contact 7" et 11" recourbées vers l'intérieur, ce qui permet de limiter l'encombrement global du raccord, lequel est par ailleurs identique à celui des figures 3 à 5.

Dans une variante non représentée, le raccord pourrait comporter des pattes de montage conformées comme les pattes de contact 7" et 11" des figures 7 et 8. Dans ce cas, le maintien du raccord entre les deux cartes serait assuré par un moyen mécanique distinct des pattes, étant donné que toutes ses pattes ne seraient reliées aux pistes des cartes que par simple mise en pression.

Il est bien entendu que les modes de réalisation qui viennent d'être décrits ne présentent aucun caractère limitatif et qu'ils pourront recevoir toutes modifications désirables sans sortir pour cela du cadre de l'invention.

## Revendications

1. Raccord coaxial pour relier deux cartes de circuit imprimé (14, 15), **caractérisé par le fait qu'**il comporte :
- un conducteur externe cylindrique (2, 2'), muni, à une première (4) de ses deux bases, d'au moins une patte de montage (5) destinée à entrer en contact électrique avec une piste conductrice d'une première carte de circuit imprimé (14) et, à sa seconde base (6), d'au moins une patte de contact (7) destinée à entrer en contact électrique avec une piste conductrice d'une seconde carte de circuit imprimé (15),
- un isolant tubulaire (13, 13') logé à l'intérieur dudit conducteur externe et dans lequel est ménagé un passage traversant s'étendant d'une base à l'autre dudit conducteur externe et
- un conducteur interne (9, 9") logé dans le passage traversant de l'isolant tubulaire et comportant, dépassant de l'isolant tubulaire du côté de la première base du conducteur externe, une patte de montage (10) destinée à entrer en contact électrique avec une piste conductrice de la première carte de circuit imprimé (14) et, dépassant de l'isolant tubulaire du côté de la seconde base du conducteur externe, une patte de contact (11) destinée à entrer en contact électrique avec une piste conductrice de la seconde carte de circuit imprimé (15).

2. Raccord selon la revendication 1, **caractérisé par le fait que** ses pattes de montage et/ou ses pattes de contact sont assujetties aux pistes des cartes ou mises en pression contre celles-ci.

3. Raccord selon l'une quelconque des revendications 1 et 2, **caractérisé par le fait que** les pattes de contact (7, 11) sont conformées en languettes élastiquement déformables s'étendant depuis le conducteur (2, 2', 9, 9") dans une direction oblique par rapport au plan des deux cartes de circuit imprimé (14, 15) et terminées par une zone d'appui (8, 12) sensiblement parallèle au plan des deux cartes de circuit imprimé, zone d'appui par laquelle lesdites pattes de contact viennent s'appliquer contre la seconde carte de circuit imprimé (15).

4. Raccord selon l'une quelconque des revendications 1 à 3, **caractérisé par le fait que** les pattes de montage (5, 10) sont assujetties à la première carte de circuit imprimé (14) par brasure ou soudage en surface de la carte de circuit imprimé ou par brasure ou soudage dans des trous métallisés de cette dernière ou par insertion en force dans des trous métallisés à l'aide de broches de type "press-fit".

5. Raccord selon l'une quelconque des revendications 1 à 4, **caractérisé par le fait que** le conducteur externe (2, 2') est réalisé d'un seul tenant par découpage et roulage d'une feuille métallique.

6. Raccord selon l'une quelconque des revendications 1 à 5, **caractérisé par le fait que** le conducteur interne (9, 9") est formé par une bande métallique recourbée à chacune de ses extrémités, ces parties recourbées constituant la patte de contact (11) et la patte de montage (10) du conducteur interne.

7. Raccord selon la revendication 6, **caractérisé par le fait que** le passage traversant de l'isolant tubulaire est désaxé par rapport au conducteur externe pour réaliser l'adaptation en impédance de la ligne coaxiale

8. Raccord selon l'une quelconque des revendications 6 et 7, **caractérisé par le fait que** la bande constituant le conducteur interne (9") est roulée dans sa partie médiane comprise entre la patte de contact (11) et la patte de montage (10), de manière à constituer un conducteur interne tubulaire

9. Raccord selon l'une quelconque des revendications 1 à 8, **caractérisé par le fait que** l'isolant tubulaire (13, 13') est realisé par simple moulage et s'assemble avec les conducteurs interne et externe.

10. Raccord selon la revendication 9, **caractérisé par le fait que** l'isolant (13') comporte une fente latérale (18) reliant son passage traversant à l'une de ses génératrices et permettant l'introduction du conducteur interne (9) par translation radiale.

11. Raccord selon l'une quelconque des revendications 1 à 8, **caractérisé par le fait que** l'isolant tubulaire (13) est réalisé par surmoulage autour du conducteur interne (9).

12. Raccord selon l'une quelconque des revendications 9 à 11, **caractérisé par le fait que** l'isolant tubulaire, comportant ou non le conducteur interne, est introduit dans le conducteur externe où il est retenu par encliquetage.

13. Raccord selon l'une quelconque des revendications 1 à 8, **caractérisé par le fait que** l'isolant tubulaire est réalisé par surmoulage sur le conducteur interne et sur le conducteur externe, convenablement positionnés l'un par rapport à l'autre dans le moule.

14. Raccord selon la revendication 13, **caractérisé par le fait que** le surmoulage des conducteurs interne et externe s'accompagne de la formation d'une enveloppe isolante recouvrant la paroi extérieure du conducteur externe.

15. Raccord selon l'une quelconque des revendications 1 à 14, **caractérisé par le fait que** l'isolant tubulaire (13, 13') présente, du côté de la seconde base (6) de conducteur externe, une surface plane donnant prise à des buses d'aspiration d'un dispositif de préhension de type "pick and place".

## Patentansprüche

1. Koaxialverbinder für zwei gedruckte Schaltungskarten (14, 15), **dadurch gekennzeichnet, daß** er aufweist:
- einen zylindrischen Außenleiter (2, 2'), der an einer ersten (4) seiner zwei Grundflächen wenigstens eine Montagefahne (5) hat, die dazu bestimmt ist, mit einer Leiterbahn der ersten gedruckten Schaltungskarte (14) in elektrischen Kontakt zu kommen, und der an seiner zweiten Grundfläche (6) wenigstens eine Kontaktfahne (7) hat, die dazu bestimmt ist, mit einer Leiterbahn einer zweiten gedruckten Schaltungskarte (15) in elektrischen Kontakt zu kommen,
- einen rohrförmigen Isolator (13, 13'), der im Inneren des Außenleiters aufgenommen ist und in dem ein von einer Grundfläche des Außenleiters zur anderen durchgehender Kanal ausgebildet ist, und
- einen Innenleiter (9, 9"), der in dem durchgehenden Kanal des rohrförmigen Isolators aufgenommen ist und der, auf der Seite der ersten Grundfläche des Außenleiters über den rohrförmigen Isolator überstehend, eine Montagefahne (10) aufweist, die dazu bestimmt ist, mit einer Leiterbahn der ersten gedruckten Schaltungskarte (14) in elektrischen Kontakt zu kommen, und der, auf der Seite der zweiten Grundfläche des Außenleiters über den rohrförmigen Isolator überstehend, eine Kontaktfahne (11) aufweist, die dazu bestimmt ist, mit einer Leiterbahn der zweiten gedruckten Schaltungskarte (15) in elektrischen Kontakt zu kommen.

2. Verbinder nach Anspruch 1, **dadurch gekennzeichnet, daß** die Montageund/oder Kontaktfahnen an den Leiterbahnen der Karten befestigt oder gegen diese angedrückt sind.

3. Verbinder nach Anspruch 1 oder 2, **dadurch gekennzeichnet, daß** die Kontaktfahnen (7, 11) als elastisch verformbare Zungen ausgebildet sind, die in einer Richtung schräg zur Ebene der beiden gedruckten Schaltungskarten (14, 15) von dem Leiter (2, 2', 9, 9") ausgehen und in einer Anlagezone (8, 12) enden, die im wesentlichen zur Ebene der beiden gedruckten Schaltungskarten parallel ist, wobei die Kontaktfahnen sich mit dieser Anlagezone gegen die zweite gedruckte Schaltungskarte (15) anlegen.

4. Verbinder nach einem der Ansprüche 1 bis 3, **dadurch gekennzeichnet, daß** die Montagefahnen (5, 10) an der ersten gedruckten Schaltungskarte (14) befestigt sind durch Löten oder Schweißen an der Oberfläche der gedruckten Schaltungskarte oder durch Löten oder Schweißen in metallisierten Löchern dieser letzteren oder durch kraftschlüssiges Einstecken in metallisierte Löcher mit Hilfe von Druck-Paßstiften.

5. Verbinder nach einem der Ansprüche 1 bis 4, **dadurch gekennzeichnet, daß** der Außenleiter (2, 2') in einem Stück durch Ausschneiden und Rollen eines Metallbleches hergestellt ist

6. Verbinder nach einem der Ansprüche 1 bis 5, **dadurch gekennzeichnet, daß** der Innenleiter (9, 9") durch ein an beiden Enden umgebogenes Metallband gebildet wird, wobei die umgebogenen Teile die Kontaktfahne (11) und die Montagefahne (10) des Innenleiters bilden.

7. Verbinder nach Anspruch 6, **dadurch gekennzeichnet, daß** der durchgehende Kanal des rohrförmigen Isolators zum Zweck der Impedanzanpassung der koaxialen Verbindungsleitung exzentrisch in bezug auf den Außenleiter angeordnet ist.

8. Verbinder nach Anspruch 6 oder 7, **dadurch gekennzeichnet, daß** das den Innenleiter (9") bildende Band in seinem zwischen der Kontaktfahne (11) und der Montagefahne (10) liegenden mittleren Teil derart gerollt ist, daß es einen rohrförmigen Innenleiter bildet.

9. Verbinder nach einem der Ansprüche 1 bis 8, **dadurch gekennzeichnet, daß** der rohrförmige Isolator (13, 13') durch einfaches Formen hergestellt und mit den Innen- und Außenleitem zusammengebaut ist.

10. Verbinder nach Anspruch 9, **dadurch gekennzeichnet, daß** der Isolator (13') einen seitlichen Schlitz (18) aufweist, der seinen durchgehenden Kanal mit einer seiner Mantellinien verbindet und das Einführen des Innenleiters (9) durch eine radiale Translationsbewegung ermöglicht.

11. Verbinder nach einem der Ansprüche 1 bis 8, **dadurch gekennzeichnet, daß** der rohrförmige Isolator (13) durch Umgießen des Innenleiters (9) gebildet ist.

12. Verbinder nach einem der Ansprüche 9 bis 11, **dadurch gekennzeichnet, daß** der rohrförmige Isolator mit oder ohne Innenleiter in den Außenleiter eingesetzt ist, wo er durch Verrastung gehalten wird.

13. Verbinder nach einem der Ansprüche 1 bis 8, **dadurch gekennzeichnet, daß** der rohrförmige Isolator an den Innenleiter und den Außenleiter angeformt ist, die im Formwerkzeug geeignet relativ zueinander positioniert worden sind.

14. Verbinder nach Anspruch 13, **dadurch gekennzeichnet, daß** zusammen mit dem Anformen an die Innen- und Außenleiter eine isolierende Hülle gebildet wird, die die Außenwand des Außenleiters bedeckt.

15. Verbinder nach einem der Ansprüche 1 bis 14, **dadurch gekennzeichnet, daß** der rohrförmige Isolator (13, 13') auf der Seite der zweiten Grundfläche (6) des Außenleiters eine ebene Oberfläche aufweist, die eine Ansatzfläche für Saugdüsen einer Handhabungsvorrichtung zum Aufheben und Absetzen bildet.

## Claims

1. Coaxial connector for connecting two printed circuit boards (14, 15) **characterised in that** it comprises:
- an external cylindrical conductor (2, 2') fitted at a first (4) of its two bases with at least one mounting tab (5) intended to make electrical contact with a track of a first printed circuit board (14), and at its second base with at least one contact tab (7) intended to make electrical contact with a track of a second printed circuit board (15),
- a tubular insulator (13, 13') housed inside the said external conductor and in which is arranged a through passage extending from one base to the other of the said external conductor and
- an internal conductor (9, 9') housed in the through passage of the tubular insulator and comprising, protruding from the tubular insulator at the first base of the external conductor, a mounting tab (10) intended to make electrical contact with a track of the first printed circuit board (14), and protruding from the tubular insulator at the second base of the external conductor, a contact tab (11) intended to make electrical contact with a track of the second printed circuit board (15).

2. Connector according to claim 1, **characterised in that** the mounting tabs and/or contact tabs are firmly attached to or pressed against the tracks of the boards.

3. Connector according to any of claims 1 and 2, **characterised in that** the contact tabs (7, 11) are shaped as elastically deformable blades extending from the conductor (2, 2', 9, 9") obliquely in relation to the plane of the two printed circuit boards (14, 15), and terminating in a support zone (8, 12) approximately parallel to the plane of the two printed circuit boards, through which support zone the said contact tabs come to rest against the second printed circuit board (15).

4. Connector according to any of claims 1 to 3, **characterised in that** the mounting tabs (5, 10) are firmly attached to the first printed circuit board (14) by brazing or soldering to the surface of the printed circuit board, or by brazing or soldering in metallised holes in the latter or by forced insertion in metallised holes using "press-fit" type pins.

5. Connector according to any of claims 1 to 4, **characterised in that** the external conductor (2, 2') is made of one piece by cutting and rolling a metal plate.

6. Connector according to any of claims 1 to 5, **characterised in that** the internal conductor (9, 9") is formed by a metal strip curved back at each end, these curved parts constituting the contact tab (11) and the mounting tab (12) of the internal conductor.

7. Connector according to claim 6, **characterised in that** the through passage of the tubular insulator is offset in relation to the external conductor to allow the impedance adaptation of the coaxial line.

8. Connector according to any of claims 6 and 7, **characterised in that** the strip constituting the inner conductor (9') is rolled in its centre part between the contact tab (11) and the mounting tab (12) so as to create a tubular inner conductor.

9. Connector according to any of claims 1 to 8, **characterised in that** the tubular insulator (13, 13') is made by simple moulding and assembled with the internal and external conductors.

10. Connector according to claim 9, **characterised in that** the insulator (13') comprises a lateral slot (18) linking its through passage with one of its generating lines and allowing introduction of the internal conductor (9) by radial translation.

11. Connector according to any of claims 1 to 8, **characterised in that** the tubular insulator (13) is produced by compound filling around the internal conductor (9).

12. Connector according to any of claims 9 to 11, **characterised in that** the tubular insulator, containing or not the internal conductor, is introduced in the external conductor where it is held by catching.

13. Connector according to any of claims 1 to 8, **characterised in that** the tubular insulator is produced by compound filling over the internal conductor and external conductor, suitably positioned in relation to each other in the mould.

14. Connector according to claim 13, **characterised in that** the compound filling of the internal and external conductors is accompanied by the formation of an insulating envelope covering the outer wall of the external conductor.

15. Connector according to any of claims 1 to 14, **characterised in that** the tubular insulator (13, 13') has, at the second base (6) of the external conductor, a flat surface for receiving the aspiration nozzle of a "pick and place" type handling device.
